# DEMANDE DE BREVET EUROPEEN

(11) **EP 2 140 796 A1**
(43) Date de publication de la demande: **06.01.2010**
(21) Numéro de dépôt: 09370012.8
(22) Date de dépôt: 29.06.2009
(51) Int. Cl.: A47L 25/00, A47L 25/08

(54) **Dispositif pour enlever les particules de poussière, fibreuses, ou analogues, de la surface de pièces textiles ou similaires**

(30) Priorité: 30.06.2008 FR 0803665
(71) Demandeur: Manufacture Linselloise de Plastique (MALIP) Société par Actions Simplifiée, 59200 Tourcoing (FR)
(72) Inventeur: Abele, Patrice, 59200 Tourcoing (FR)
(74) Mandataire: Duthoit, Michel Georges André

(57) **Abrégé**

L'invention concerne un dispositif pour enlever les particules de poussière, fibreuses ou analogues, de la surface de pièces textiles ou similaires.

Le dispositif comprend des moyens adhésifs (2), aptes à balayer ladite surface et à capter lesdites particules, ainsi que des moyens de préhension (3) dudit dispositif (1).

Selon l'invention, les moyens adhésifs (2) se présentent sous la forme d'un élément plat (5) souple bi-face, dont une face est recouverte au moins en partie, d'adhésif.

Par ailleurs, lesdits moyens de préhension (3) sont assujettis sur l'autre face dudit élément (5) souple bi-face.

## Description

L'invention est relative à un dispositif pour enlever les particules de poussière, fibreuses, ou analogues, de la surface de pièces textiles ou similaires.

L'invention trouvera son application avantageusement, mais non limitativement, pour enlever les éléments disgracieux sur un vêtement, tels que poussière, fils, cheveux, pellicules, etc.

Cela étant, il est connu de longue date d'enlever ou de nettoyer des vêtements de telles particules à l'aide de brosses dont les poils sont plus ou moins durs afin de ne pas détériorer la surface à nettoyer tout en permettant d'ôter les éléments disgracieux.

Cependant, selon la texture du vêtement, l'opération de nettoyage est plus ou moins efficace puisque certaines particules peuvent rester accrochées dans les fibres de la surface à traiter.

Plus récemment, pour pallier cette difficulté, il a été proposé un dispositif constitué d'un manche définissant un axe de rotation pour un cylindre dont la périphérie est enduite d'adhésif.

Ainsi, l'utilisateur tenant le manche par la main peut balayer la surface à traiter, et ainsi capter lesdites particules de poussière, fibreuses ou analogues disgracieuses qui pourraient s'y trouver.

Dans ce cas, l'adhésif est prévu apte à capter lesdites particules, mais choisi non fortement adhésif vis-à-vis de la surface à traiter afin de ne pas la détériorer ou la tacher.

Bien que plus efficaces que la brosse traditionnelle, ces dispositifs, comme les brosses, présentent l'inconvénient d'être encombrants et leur usage est alors limité à leur lieu de stockage, c'est-à-dire bien souvent chez l'utilisateur.

Cependant, l'opération de nettoyage n'est pas limitée à cette seule localisation, et il est aussi souhaitable de pouvoir ôter les éléments disgracieux dans toutes situations et par exemple avant un rendez-vous ou une cérémonie.

Enfin, les dispositifs connus, de par leur structure, présentent un coût de revient significatif.

Tous ces différents inconvénients incitent les personnes concernées à ne pas avoir recours à de tels dispositifs, mais à utiliser plutôt le dos de la main pour taper et frotter le vêtement à l'endroit considéré, sans pour autant avoir une bonne efficacité.

On connaît du document US 2007/0022550 un dispositif pour le retrait des peluches sur la surface d'un vêtement, présentant un anneau pour le passage d'un doigt de l'utilisateur, assujetti à une feuille souple du dispositif sur l'une de ses faces. L'autre face de la feuille est recouverte d'une substance adhésive destinée à piéger les peluches. Une feuille protectrice, recouvrant la face adhésive de la feuille souple, est retirée avant utilisation. Le retrait des peluches ou autres poussières est obtenu par la mise en contact de la surface adhésive dudit dispositif avec la surface du vêtement.

Le but de la présente invention est de proposer un dispositif pour enlever les particules de poussière, fibreuses ou analogues, de la surface de pièces textiles ou similaires, qui permet de pallier les inconvénients précités.

Particulièrement, un des buts de la présente invention est de proposer un dispositif pour enlever de telles particules qui présente les avantages des dispositifs à cylindre adhésif sans pour autant présenter leurs inconvénients, notamment d'encombrement et de coût.

Un autre but de la présente invention est de proposer un dispositif pour enlever les particules de poussière, fibreuses ou analogues, de la surface de pièces textiles ou similaires qui soit d'une structure simple, peu onéreuse, et dont le stockage est peu encombrant.

Un autre but de l'invention est de proposer un tel dispositif qui puisse faire l'objet d'un support publicitaire ;

D'autres buts et avantages de la présente invention apparaîtront au cours de la description qui va suivre, qui est donnée à titre indicatif, et qui n'a pas pour but de la limiter.

Selon l'invention, le dispositif pour enlever les particules de poussière, fibreuses ou analogues, de la surface de pièces textiles ou similaires, comprenant des moyens adhésifs aptes à balayer ladite surface et à capter lesdites particules, ainsi que des moyens de préhension du dispositif, est caractérisé par le fait que :
- lesdits moyens adhésifs se présentent sous la forme d'un élément plat souple bi-face, dont une face est recouverte, au moins en partie, d'adhésif,
- lesdits moyens de préhension sont assujettis sur l'autre face dudit élément souple bi-face.

L'invention sera mieux comprise à la lecture de la description suivante, qui développe ses avantages et un mode de réalisation, non limitatif, accompagnée de dessins en annexe parmi lesquels :
- la figure 1 illustre une vue de dessus d'un mode de réalisation du dispositif de la présente invention,
- la figure 2 montre schématiquement, dans des dimensions exagérées pour la représentation, une vue de profil dudit dispositif de la présente invention illustré à la figure 1.

L'invention concerne un dispositif pour enlever les particules de poussière, fibreuses ou analogues, de la surface de pièces textiles ou similaires.

Une des applications de la présente invention visera plus particulièrement le traitement des vêtements, afin d'ôter de la surface de ceux-ci des éléments disgracieux, tels que particules de poussière, fils et fibres diverses, cheveux, poils, pellicules, etc.

Le dispositif 1 comprend des moyens adhésifs 2 aptes à balayer la surface de laquelle il y a lieu d'enlever lesdites particules ou analogues, et à capter ces dernières.

Le terme « balayer » doit ici être pris dans un sens large c'est-à-dire parcourir ladite « surface » par toute action, qu'il s'agisse d'un balayage au sens strict, mais aussi de tout mouvement adapté aux moyens adhésifs, tels que par exemple en tapotant la surface avec lesdits moyens pour enlever lesdites particules indésirables.

Le dispositif comporte également des moyens de préhension 3 dudit dispositif 1 de façon à ce que ce dernier puisse être saisi par la main de l'utilisateur.

Selon l'invention, lesdits moyens adhésifs 2 se présentent sous la forme d'un élément plat 5 souple bi-face.

Une 5₁ des faces dudit élément plat 5 est recouverte, au moins en partie, d'adhésif 6.

En revanche, l'autre 5₂ des faces n'est pas adhésive, elle peut être lisse, brillante ou mate.

Lesdits moyens de préhension 3 sont quant à eux assujettis sur l'autre face 5₂ dudit élément plat souple bi-face 5.

Selon un mode de réalisation illustré aux figures, ledit élément plat souple bi-face 5 est constitué d'un film plastique enduit sur une de ses faces 5₁ d'une couche d'adhésif 6.

Comme dans les dispositifs à cylindre adhésif connus, la structure de l'adhésif est choisie pour pouvoir capter lesdites particules disgracieuses, notamment poussières, fils, fibres, pellicules, etc, mais choisie non fortement adhésive vis-à-vis de la surface de la pièce textile ou similaire à traiter, pour ne pas la détériorer.

Par exemple, l'adhésif sera du type dit « repositionnable », ou « autocollant » c'est-à-dire un adhésif dont le TAC est tel que les petites particules vont pouvoir être retenues, mais tel que le pouvoir adhésif ne sera pas suffisant pour coller fermement et irrémédiablement sur la surface sur laquelle il est appliqué.

Par ailleurs, ladite face 5₁ recouverte de l'adhésif 6 sera avantageusement protégée, au moins avant son utilisation, par une feuille protectrice 7, cette dernière étant traitée pour ne pas adhérer fortement mais pour qu'elle puisse être pelée sans détérioration dudit adhésif.

Là encore, on utilisera par exemple une feuille siliconée connue, utilisée pour la protection préalable des zones dites autocollantes.

En outre, la feuille protectrice 7 pourra être replacée après utilisation du dispositif.

Cela étant, ledit élément plat souple bi-face 5 peut présenter toute surface et toute forme adaptée à la main de l'utilisateur, et notamment une surface ovale ou rectangle dont la dimension correspond sensiblement à la main de l'utilisateur.

La figure 1 montre à titre d'exemple, non limitatif, une surface ovale dont l'aire est de l'ordre de 100 à 200 cm².

Ici, comme le montre la figure 1, ladite surface ovale est constituée de deux demi-cercles, constituant une zone proximale 2₁ et une zone distale 2₂, entre lesquelles est prévue une zone rectangulaire. La longueur de l'élément est de l'ordre par exemple de 16 cm, et sa largeur de l'ordre de 11 cm. Bien naturellement, ces dimensions ne sont en aucun cas limitatives.

Le film plastique utilisé est par exemple du type PVC (polychlorure de vinyle).

Il s'agira en outre, par exemple d'un film plastique transparent, au moins en partie, afin de pouvoir visualiser l'encrassement du dispositif. En effet, bien que l'encrassement soit détecté par une capacité moindre d'accrocher les particules à ôter, l'indice de « coloration » de la couche adhésive par lesdites particules renseignera l'utilisateur sur la charge et le niveau de particules retenues.

S'agissant des moyens de préhension 3, ceux-ci sont, comme le montre particulièrement la figure 1, notamment constitués par un passant 8 fixé sur ladite autre face 5₂ dudit élément souple bi-face 5, afin que l'utilisateur puisse y insérer sa main comme illustré à la figure 1.

Dans le cas illustré, le passant 8 est constitué d'une bande de film plastique, avantageusement compatible avec celui dudit élément plat 5, et soudée de part et d'autre latéralement audit élément plat 5.

La figure 1 schématise les deux soudures latérales 9₁ et 9₂, notamment par ultrasons. Néanmoins, d'autres modes de fixation peuvent bien naturellement être mis en oeuvre.

Entre lesdites deux soudures 9₁ et 9₂, on crée alors un orifice pour le passage de la main, et grâce à la souplesse de l'élément plat 5, et du passant 8, le dispositif va s'adapter naturellement à la morphologie de l'utilisateur.

Selon un mode de réalisation, le film plastique dudit élément plat 5 souple bi-face peut être non transparent pour être le rapport d'un imprimé publicitaire. La publicité est imprimée sur la face 5₂ dudit élément plat 5 sur lequel est fixé le passant 8. Avantageusement, la bande de film plastique dudit passant 8 est un film transparent permettant la visualisation dudit imprimé publicitaire au travers dudit passant 8.

Par ailleurs, le passant peut être réalisé dans un film plastique, notamment lisse, brillant ou mat, présentant une épaisseur inférieure à 1 mm, une longueur correspondant à la largeur dudit élément souple bi-face 5 et une largeur de l'ordre de 1 à 4 cm.

Cela étant, il est à noter que la forme du passant telle que décrite précédemment n'est en aucun cas limitative, et on pourrait envisager de réaliser le dispositif ayant la forme d'un gant, à partir de deux films plastiques réunis à leur périphérie en partie et définissant un orifice d'entrée pour la main 4 de l'utilisateur.

Grâce à la structure du dispositif de la présente invention, on remarquera que l'encombrement du dispositif n'est pas un handicap pour l'emmener avec soi puisqu'il pourra être facilement placé dans une poche ou dans un sac, à plat ou roulé.

Son utilisation est très simple. Une fois la feuille protectrice retirée, la main insérée dans le passant 8, il suffit d'appliquer par tapotement la face 5₁ dudit élément plat 5, recouvert d'adhésif 6, sur la surface du vêtement à nettoyer des poussières.

Naturellement, d'autres modes de mise en oeuvre, à la portée de l'homme de l'art, auraient pu être envisagés sans pour autant sortir du cadre de la présente invention définie par les revendications ci-après.

## Revendications

1. Dispositif (1) pour enlever les particules de poussière, fibreuses ou analogues, de la surface de pièces textiles ou similaires, comprenant des moyens adhésifs (2), aptes à balayer ladite surface et à capter lesdites particules, ainsi que des moyens de préhension (3) dudit dispositif (1), dans lequel :
- lesdits moyens adhésifs (2) se présentent sous la forme d'un élément plat (5) souple bi-face, dont une face (5₁) est recouverte, au moins en partie, d'adhésif (6),
- lesdits moyens de préhension (3) sont assujettis sur l'autre face (5₂) dudit élément (5) souple bi-face,
**caractérisé en ce que** :
- ledit élément souple bi-face (5) présente une surface dont la dimension correspond sensiblement à celle de la main de l'utilisateur,
- lesdits moyens de préhension (3) sont constitués par un passant (8) fixé sur ladite autre face (5₂) dudit élément souple bi-face (5) afin que l'utilisateur du dispositif puisse y insérer sa main.

2. Dispositif selon la revendication 1, dans lequel ledit élément plat souple bi-face (5) est constitué d'un film plastique enduit sur une face (5₁) d'une couche d'adhésif (6) apte à capter lesdites particules, mais non fortement adhésive vis-à-vis de ladite surface de la pièce textile ou similaire à traiter.

3. Dispositif selon la revendication 2, dans lequel ledit passant (8) est constitué d'une bande de film plastique, compatible avec celui dudit élément plat (5), et soudée de part et d'autre latéralement (9₁, 9₂) audit élément plat (5).

4. Dispositif selon la revendication 3, dans lequel la soudure est une soudure par ultrasons.

5. Dispositif selon la revendication 3 ou 4, dans lequel le film plastique dudit élément plat (5) souple bi-face est non transparent, la face (5₂) dudit élément plat (5) souple bi-face sur laquelle est fixé le passant (8) présentant un imprimé publicitaire, et dans lequel la bande de film plastique dudit passant (8) est un film transparent permettant la visualisation dudit imprimé publicitaire.

6. Dispositif selon la revendication 1, dans lequel ladite face (5₁) recouverte d'adhésif (6) est protégée, au moins avant son utilisation, par une feuille protectrice (7) traitée pour ne pas adhérer fortement et être pelée sans détérioration dudit adhésif.

7. Dispositif selon la revendication 2, dans lequel ledit film plastique présente une épaisseur inférieure à 1 mm et une surface de l'ordre de 100 à 200 cm².

8. Dispositif selon la revendication 1 ou 2, dans lequel ledit passant (8) présente une épaisseur inférieure à 1 mm, une longueur correspondant à la largeur dudit élément souple bi-face (5) et une largeur de l'ordre de 1 à 4 cm.

9. Dispositif selon la revendication 2, dans lequel ledit film plastique est transparent, au moins en partie, permettant de visualiser l'encrassement dudit dispositif (1).
